# EUROPÄISCHE PATENTSCHRIFT

(11) **EP 0 811 560 B1**
(45) Veröffentlichungstag und Bekanntmachung des Hinweises auf die Patenterteilung: **25.10.2000**
(21) Anmeldenummer: 97108649.1
(22) Anmeldetag: 28.05.1997
(51) Int. Cl.: B65D 51/18, B65D 51/00, B65D 55/02

(54) **Originalitätsverschluss für stutzenartige Öffnungen von Behältnissen**
Tamper-evident closure for neck-like container apertures
Fermeture de garantie pour ouvertures de récipients en forme de col

(30) Priorität: 05.06.1996 DE 19622689
(43) Veröffentlichungstag der Anmeldung: 10.12.1997
(73) Patentinhaber: Fresenius Medical Care Deutschland GmbH, 61352 Bad Homburg v.d.H. (DE)
(72) Erfinder: Jessen, Claus, Dr., 66620 Nonnweiler (DE); Kugelmann, Franz, Dr., 61250 Usingen (DE); Lauer, Martin, 66606 St. Wendel (DE); Rahimy, Ismael, 61231 Bad Nauheim (DE)
(74) Vertreter: Gossel, Hans K., Dipl.-Ing.

(56) Entgegenhaltungen:
- EP-A- 0 330 883
- EP-A- 0 614 820
- WO-A-85/01030
- DE-U- 9 306 796
- US-A- 3 193 128
- US-A- 3 278 063

## Beschreibung

Die Erfindung betrifft einen Originalitätsverschluß für stutzenartige Öffnungen von Behältnissen mit einem Verschlußteil nach dem Oberbegriff des Patentanspruchs 1.

Unter einem Originalitätsverschluß ist ein Verschluß zu verstehen, der nur einmal geöffnet und dann nicht wieder verschlossen werden kann oder der zwar wieder verschließbar ist, dabei aber nicht seinen ursprünglichen Verschlußzustand erreicht, so daß ein unbemerktes Verschließen nach einem vorangegangenen Öffnen des Verschlusses unmöglich ist. Originalitätsverschlüsse werden bevorzugt für Behältnisse eingesetzt, bei denen der Verwender sicher sein will oder sicher sein muß, daß er sie zum ersten Mal öffnet, also ein noch original verschlossenes Behältnis mit unversehrtem Inhalt vor sich hat. Originalitätsverschlüsse kommen daher insbesondere für Behältnisse der Konsumgüterindustrie, also beispielsweies für Lebensmittel, Kosmetika, Waschmittel und auch Motoröl, für Behältnisse der Labortechnik, also beispielsweise zur Verwahrung von Chemikalien und Proben und bei Behältnissen der Medizintechnik, also beispielsweies für Infusionslösungen und Dialyselösungen, zur Anwendung.

Bekannt sind beispielsweise folgende Arten von Orginalitätsverschlüssen:
1. Die Abschneidspitze, z. B. bei Silikonkartuschen
   Der einteilige Ausflußstutzen ist an seinem Ende verschlossen. Durch Abschneiden des verschlossenen Endes wird der Stutzen geöffnet und seine durchgängige Partie freigelegt.
2. Die Drehbrechspitze, z. B. bei Blutprodukt-Beuteln
   Der Stutzen ist einteilig ausgebildet und an seinem Ende durch einen Abschnitt mit einem durch zwei gegenüberliegende Drehflügel gebildeten Griffpaar verschlossen. Der Verschlußabschnitt ist durch eine ringförmige Schwächungslinie mit dem rohrförmigen Teil des Stutzens verbunden, so daß dieser durch Drehen des Griffpaares dadurch geöffnet werden kann, daß der Verschlußabschnitt an der durch die Schwächungslinie gebildeten Sollbruchlinie abbricht.
3. Der Abbrechteilkonnektor, z. B. bei Peritonealdialysebeuteln
   Der Entnahmestutzen des Beutels besteht aus einem flexiblen Schlauch, in den ein Kupplungsstück aus Spritzguß-Kunststoff eingesteckt ist. Aus dem Kupplungsstück ragt in den Schlauch ein Abbrechzapfen, so daß der Durchfluß dadurch freigegeben werden kann, daß der Abbrechzapfen durch Knikken des Schlauches abgebrochen wird.
4. Die Durchstechmembran, z. B. bei Lösungsmittelkanistern
   Der Stutzen ist durch eine Membran verschlossen, die mit einem Werkzeug, beispielsweise einem mit der Kehrseite eines Schraubdeckels verbundenen Dorn, durchstoßen werden kann.
5. Die Aufreißlasche, z. B. bei Getränkedosen
   In den Deckel einer Dose ist durch eine umlaufende Schwächungslinie eine Sollbruchzone eingearbeitet. Die Sollbruchzone ist mit einer Lasche befestigt, so daß sich durch die Lasche ausgeübten Zug die Sollbruchzone aus dem Deckel herauslösen läßt.
6. Die Abzieh-Siegelmembran, z. B. bei Joghurtbechern
   Die Membran ist umlaufend an den Deckelrand durch eine sog. Peelnaht angeschlossen. Ein Teil der Membran steht seitlich über und wird beim Abreißen der Membran als Griff verwendet.
7. Die Drehkappe mit perforiertem Siegelring, z. B. bei Getränkeflaschen
   Unterhalb des Gewindeabschnitts befindet sich am Deckel ein umlaufender Ring, der durch eine Perforation oder eine andere umlaufende Sollbruchlinie mit dem Deckel verbunden ist. Der Ring greift formschlüssig in einen Hinterschnitt am Flaschenhals. Beim Abschrauben des Deckels verbleibt der Ring nach Durchtrennen der Sollbruchlinie am Flaschenhals.
8. Die Siegelhautkappe, z. B. bei Cognac-Flaschen und Wasserflaschen
   Der Schraub- oder Steckdeckel ist mit einer angeformten Kappe aus Zinn- oder Aluminiumfolie oder mit einem Kunststoff-Schrumpfschlauch überzogen. Zum Entfernen der Kappe sind häufig Einreißstellen oder Aufreißbänder eingearbeitet.
9. Das Streifensiegel, z. B. bei Honiggläsern oder Teetüten
   Ein streifenförmiges Papierstück, das Bestandteil des Etiketts sein kann, ist so aufgeleimt, daß es den Deckel mit dem Behälter verbindet und beim Entfernen des Deckels zerrissen wird.
10. Aus EP 0 330 883 A1 ist ein Verschlußstopfen für Infusions- und Transfusionsflaschen bekannt, der aus einem in den Flaschenhals dichtend einführbaren und mit einer Auflageschulter auf dem Flaschenhals aufsetzbaren elastischen Stopfenteil besteht, der mit dem Flaschenhals durch eine Bördelkappe verbunden ist. Eine Durchgangsöffnung des Stopfenteils ist durch eine Kunststoffabdeckung verschlossen. Der Stopfenteil ist mit einem die Kunststoffabdeckung konzentrisch einfassenden Spalt versehen, in den ein zylindrisches Rohrstück eindrückbar ist, das auf der Unterseite einer auf den Stopfenteil aufsetzbaren Deckkappe einstückig mit dieser verbunden ist.

Aufgabe der Erfindung ist es, einen Originalitätsverschluß der eingangs angegebenen Art zu schaffen, der zuverlässig und in eindeutig erkennbarer Weise den Originalverschluß des Behältnisses bis zu seinem ersten Öffnen sichert und einen genau definierten Öffnungsquerschnitt ohne den Anfall von Splittern von abgebrochenen oder abgezogenen Verschlußteilen freigibt.

Erfindungsgemäß wird diese Aufgabe bei einem Originalitätsverschluß der eingangs angegebenen Art dadurch gelöst, daß der ringförmige Abschnitt sich zu seinem unteren Rand hin konusförmig erweitert oder verengt.

Bei dem erfindungsgemäßen Verschlußteil läßt sich zum Öffnen des Verschlusses der ringförmige Abschnitt des Verschlußteils aus dem Ringspalt herausziehen. Nach diesem Herausziehen läßt sich der ringförmige Abschnitt des Verschlußteils jedoch nicht wieder in den Ringspalt hineinschieben, so daß nach einem Öffnen des Verschlusses ein erneutes Verschließen mit dem Verschlußteil unmöglich ist.

Der Verschlußteil besteht zweckmäßigerweise aus einem Kunststoff-Spritzgußteil, so daß der ringförmige Abschnitt des Verschlußteils eine gewisse elastische Verformbarkeit besitzt.

Eine bevorzugte Ausführung der Erfindung sieht vor, daß der ringförmige Abschnitt in einem im wesentlichen komplementär ausgebildeten Ringspalt des Öffnungsbereichs gehalten ist.

Nach dem ersten Öffnen läßt sich der Verschluß nicht wiederherstellen, weil der ringförmige Abschnitt des Verschlußteils auf den Randbereich entweder des die äußere Flanke oder des die innere Flanke des Ringspalts begrenzenden Teils trifft, so daß ein Eindrücken des ringförmigen Abschnitts in den Ringspalt ausgeschlossen ist.

Bei dem erfindungsgemäßen Originalitätsverschluß wird der Verschlußteil unter gewisser elastischer Verformung seines Umfangsabschnitts oder einer Flanke oder beider Flanken des Ringspalts klemmend an oder im Bereich der stutzenartigen Öffnung des Behältnisses gehalten, so daß der volle Öffnungsquerschnitt des Behältnisses bei dem Abziehen des Verschlußteils freigegeben wird. Da das Verschlußteil klemmend mit seinem Umfangsabschnitt zwischen den Flanken des Ringspalts gehalten wird, fallen bei dem Abziehen des Verschlußteils keine Bruchteile oder Splitter an, die den Inhalt des Behältnisses verunreinigen könnten. Da vor der Öffnung der Verschlußteil in einer seinen Umfangsrand klemmenden Stellung gehalten ist, kann er nach seinem Herausziehen nicht mehr in die geklemmte Position zurückgeschoben werden, so daß die Herstellung des Klemmsitzes durch die den Verschluß öffnende Person nicht mehr möglich ist.

Der Verschlußteil kann mit seinem ringförmigen Umfangsabschnitt einen Abschnitt der Innenseite des Öffnungsbereichs der Öffnung oder eines mit diesem verbundenen ringförmigen Zwischenstücks hintergreifen, wobei der Durchmesser des Umfangsabschnitts des Verschlußteils größer ist als der Innendurchmesser des hintergriffenen Abschnitts. Bei dieser Ausführungsform ist also ein Umfangsabschnitt des Verschlußteils klemmend an der Innenseite der Öffnung gehalten, wobei die den Klemmdruck auf den Umfangsabschnitt ausübenden Mittel beliebiger Art sein können.

Zweckmäßigerweise ist das Verschlußteil kappen- oder hutförmig ausgebildet.

Das kappenförmige Verschlußteil kann eine sich konusförmig erweiternde Umfangswand aufweisen, mit der es an einem komplementären innenkonusförmigen Abschnitt des öffnungsbereichs anliegt. Auch in diesem Falle können beliebige geeignete Mittel vorgesehen sein, durch die der Rand der Umfangswand des Verschlußteils klemmend an dem innenkonusförmigen Abschnitt des Öffnungsbereichs gehalten ist.

In weiterer Ausgestaltung der Erfindung ist vorgesehen, daß ein ringförmiges Einsatzteil vorgesehen ist, das mit einem Abschnitt des Öffnungsbereichs einen den Rand oder die Umfangswandung des Verschlußteils klemmenden Ringspalt begrenzt.

Der Rand oder die Umfangswandung des Verschlußteils kann auch in einem Ringspalt festgelegt sein, der zwischen der äußeren Umfangswand eines Abschnitts des Öffnungsbereichs und einem diesen einfassenden Haltering gebildet ist.

Nach einer bevorzugten Ausführungsform ist vorgesehen, daß der Umfangsrand des ringförmigen Abschnittes des kappenförmigen Verschlußteils zwischen einem innenkonusförmigen Öffnungsrand eines mit einem Anschlußrohrstück verbundenen muffenartigen Halterings und einem von dessen eingezogenen Rand übergriffenen Zwischenring mit radialer Verschlußwand (Septum) aus elastomerem Material festgeklemmt ist. Nach dem Abziehen des Verschlußteils kann die Verschlußwand durch einen Ansteckdorn, der an dem Zwischenring gehalten ist, durchstochen werden.

Der Zwischenring kann einen äußeren durch eine umlaufende Ringschulter abgesetzten Abschnitt besitzen, der mit dem innenkonusförmigen Öffnungsrand einen klemmenden Ringspalt bildet. Dabei kann auch der abgesetzte Abschnitt konusförmig ausgebildet sein.

Zweckmäßigerweise ist der Zwischenring zwischen dem eingezogenen Rand des Halterings Und der Stirnseite oder einen stimseitigen Stufe des Rohrstücks eingespannt.

Nach einer Ausgestaltung der Erfindung ist vorgesehen, daß auf dem Haltering eine Drehkappe aufgesetzt ist, die mit einem mittleren durch eine Ringstufe begrenzten Durchbruch versehen ist, auf die sich das konus- oder kappenförmige Verschlußteil mit einer etwa komplementären Ringstufe mit elastischer Vorspannung abstützt. Durch Abschrauben oder Entfemen der Drehkappe wird mit dieser auch das Verschlußteil abgezogen, so daß der Öffnungsquerschnitt freigegeben wird.

Zweckmäßigerweise ist der ringförmige Abschnitt einstückig mit der Drehkappe ausgebildet, so daß diese das Verschlußteil bildet.

Die Drehkappe kann mit einem zylindrischen Umfangsabschnitt den Haltering oder die Öffnung übergreifen und sich über eine innere Ringstufe mit in axialer Richtung keil- oder kurvenförmig ansteigenden Abschnitten auf etwa komplementäre Abschnitte einer äußeren Ringstufe des Halterings oder der Öffnung abstützen. Auf diese Weise kann durch Drehung um einen kleinen Winkel das Verschlußteil aus seinem Klemmsitz gezogen und dieses zusammen mit der Drehkappe abgenommen werden. Eine Öffnung des Verschlusses wäre auch durch einfaches Kippen der Drehkappe möglich.

Der erfindungsgemäße Originalitätsverschluß läßt sich aus einfachen Spritzguß-Kunststoffteilen herstellen. Der Verschluß kann in einfacher Weise automatisch montiert werden, wie nachstehend noch anhand eines Ausführungsbeispiels beschrieben wird. Der Verschluß läßt sich nicht in der Weise überlisten, daß er nach seinem ersten Öffnen wieder in seinen ursprünglichen Verschlußzustand gebracht werden könnte. Der erfindungsgemäße Originalitätsverschluß bleibt vor, während und nach einer Dampf- oder Heißwassersterilisation dicht, was von besonderer Bedeutung ist, wenn in dem durch diesen verschlossenen Behältnis sterile Stoffe gespeichert sind. Dient der erfindungsgemäße Originalitätsverschluß beispielsweise dem Verschluß von Behältnissen mit Infusionslösungen, verhüllt er den Zwischenring mit radialer Verschlußwand (Septum) bis zu seinem Öffnen steril und dicht.

Der erfindungsgemäße Verschluß läßt sich in leicht einsehbarer Weise öffnen, so daß das Studium einer Gebrauchsanleitung unnötig ist.

Ein Ausführungsbeispiel des erfindungsgemäßen Originalitätsverschluß wird nachstehend anhand der Zeichnung näher erläutert. In dieser zeigt
- Fig. 1: eine Explosionsdarstellung der Einzelteile des Originalitätsverschlusses in perspektivischer Ansicht und
- Fig. 2: einen Längsschnitt durch den Originalitätsverschluß.

Das Ausführungsbeispiel des erfindungsgemäßen Originalitätsverschlusses besteht aus einem Anschlußrohrstück 1, auf dem ein Zwischenring 2 aus elastomerem Material mit radialer Verschlußwand (Septum) durch einen muffenartigen Haltering 4 aus Kunststoff gehalten ist. Der muffenartige Haltering 4 ist mit einem eingezogenen Rand versehen, der einen von dem Haltering 4 durch eine Ringschulter abgesetzten Abschnitt einfaßt und mit diesem einen Ringspalt begrenzt, in dem der untere Rand des kappenförmigen Verschlußteils 3 aus Kunststoff klemmend gehalten ist. Auf den Haltering ist eine Drehkappe 5 aufgesetzt, die einen mittleren durch eine Ringstufe begrenzten Durchbruch aufweist. Auf diese Ringstufe stützt sich das kappenförmige Verschlußteil 3 mit einer etwa komplementären Ringstufe ab, wie im folgenden noch näher beschrieben wird.

Das aus einem Spritzguß-Kunststoffteil bestehende Anschlußrohrstück 1 besitzt einen sich leicht konusförmig verjüngenden Schaftteil 6, an den ein unterer Abschnitt 7 mit größerem Konuswinkel anschließt. Der leicht konusförmige Schaftteil 6 ist nach oben hin durch einen Ringbund 8 begrenzt. Oberhalb dieses Ringbundes 8 weist das Anschlußrohrstück 1 einen oberen nach außen hin leicht konusförmig zulaufenden Abschnitt 9 auf. Die Durchgangsbohrung 10 des Anschlußrohrstücks weist an ihrem oberen Ende eine durch eine Ringstufe gebildete Erweiterung auf, wobei ein innerer Teil 11 der Ringstufe von der Umfangswand durch eine axiale Ringnut 12 abgeteilt ist. Der äußere Abschnitt 9 des Anschlußrohrstücks 1 wird von einem über eine innere Ringstufe erweiterten ringförmigen Abschnitt 13 des muffenartigen Halterings 4 übergriffen. Der muffenartige Haltering 4 besteht ebenfalls aus einem Spritzguß-Kunststoffteil und ist mit dem Anschlußrohrstück 1 verschweißt.

Der Zwischenring 2 mit Septum besteht aus einem Elastomer und ist zwischen der Ringstufe 11 des Anschlußstücks 1 und dem eingezogenen Rand 14 des muffenartigen Halterings, der eine obere Ringstufe 15 des Zwischenrings 2 übergreift, eingespannt. Die elastische Einspannung ist dadurch dargestellt, daß der Zwischenring 2 in überschnittener Form mit den diesen einspannenden Teilen des Anschlußrohrstücks 1 und des muffenartigen Halterings 4 dargestellt ist.

Der Verschlußteil 3 besteht aus einem Kunststoff-Spritzgußteil und weist an seiner Unterseite einen ringförmigen Abschnitt 16 auf, der konusförmig ausgebildet ist. Der untere, konusförmige Randbereich des Abschnitts 16 des kappenförmigen Verschlußteils 3 ist zwischen der innenkonusförmigen inneren Wand des eingezogenen Randes 14 des Haltenngs 4 und dem abgesetzten Abschnitt 17 des Zwischenrings mit konusförmigen Umfangsrand klemmend eingespannt, wobei die klemmende Einspannung durch die Überschneidung dargestellt ist. Die Drehkappe 5 besteht ebenfalls aus einem Spritzguß-Kunststoffteil und weist an der Innenseite ihrer Umfangswandung eine innere ringförmige Stufe 18 mit in axialer Richung keil- oder kurvenförmig ansteigenden Abschnitten auf. Die Drehkappe 5 stützt sich über ihre Ringstufe 18 auf etwa komplementären Abschnitten einer äußeren Ringstufe 19 des Halterings 4 ab.

Die mit äußeren axialen Rippen versehene Drehkappe 5 ist mit einer inneren rohrabschnittförmigen Einziehung 20 versehen, die an ihrem Öffnungsrand mit einer radialen Ringstufe 21 versehen ist. Auf dieser Ringstufe 21 stützt sich das kappenförmige Verschlußteil 3 mit einer komplementären Ringstufe 22 ab, wobei die Verspannung zwischen den beiden Ringstufen 21, 22 durch die Überschneidung dargestellt ist.

Das Anschlußrohrstück 1 des Originalitätsverschlusses bildet die Verbindung zum Verschluß eines Behältnisses, beispielsweise einem Kunststoffbeutel für Infusionslösungen mit eingeschweißtem Schlauchstutzen. Nach dem Befüllen des Beutels durch diesen Schlauchstutzen wird der bereits komplett montierete Originalitätsverschluß mit seinem Anschlußrohrstück 1 in den Schlauchstutzen eingeschoben, so daß sich nach der Sterilisation eine feste und dichte Verbindung ergibt. Selbstverständlich kann das Anschlußrohrstück 1 auch durch Verschweißen mit dem Schlauchstutzen des Kunststoffbeutels verbunden werden. Auch andere Verbindungstechnologien sind möglich.

Das durch den Zwischenring 2 mit radialer Verschlußwand gebildete Septum besteht aus einem Elastomer und macht den dargestellten Originalitätsverschluß zu einem sog. Septumkonnektor. Das Septum wird in der Anwendung mit einer Kanüle durchstochen und dichtet dabei die Verbindung zwischen dem Konnektor und der Kanüle nach dem Herausziehen der Kanüle schließt das Septum den Konnektor wieder.

Der das Septum enthaltende Zwischenring 2 ist, wie bereits beschrieben, unter elastischer Verformung zwischen dem Anschlußrohrstück 1 und dem muffenartigen Haltering 4 eingespannt. Die sich durch elastische Verformung ergebende Abdichtung bleibt wegen der Hitzebeständigkeit des Elastomers auch bei einer Dampf- oder Heißwassersterilisation erhalten. Der Zwischenring 2 bildet in der beschriebenen Weise zusammen mit dem eingezogenen Rand 14 des Halterings 4 einen klemmenden Dichtspalt für den unteren Rand des kappenförmigen Verschlußteils 3. Dies bringt bei labortechnischer und medizintechnischer Anwendung den Vorteil mit sich, daß die nach dem Öffnen des Verschlusses freigelegte Partie des Septums während der Lagerung des Behälters ohne weitere Schutzverpackung oder bei defekter Schutzverpackung sauber und steril bleibt.

Zur Montage des Originalitätsverschlusses wird zunächst der kappenförmige Verschlußteil 3 in den Haltering 4 in der Weise eingezogen, daß der untere, konusförmige Randbereich des ringförmigen Abschnitts 16 an dem innenkonusförmigen Rand des eingezogenen Endteils des Halterings 4 anliegt. Sodann wird der Zwischenring 2 eingelegt, so daß der untere, konusförmige Randbereich des ringförmigen Abschnitts 16 in dem durch die Flanken des Halterings 4 und des Zwischenrings 2 gebildeten Ringspalt eingeklemmt ist. Der Haltering 4 wird sodann mit dem Anschlußrohrstück 1 verbunden. Anschließend wird die Drehkappe 5 aufgedrückt, und zwar in der Weise, daß die Ringschultem 21, 22 aufgrund ihrer sägezahnartigen Profilierungen schnappend einander hintergreifen.

Die Verbindung des Halterings 4 mit dem Anschlußrohrstück kann durch Verschweißen oder aber auch durch Kleben, Aufschrumpfen, Verschnappen oder Verschrauben erfolgen.Wird eine Schnapp-Schraubverbindung mit integrierter Drehsperre vorgesehen, ergibt sich die besonders vorteilhafte Möglichkeit, den Originalitätsverschluß als Probensammelbehälter einzusetzen, da der Verschluß dann auch von Hand erfolgen kann.

Der erfindungsgemäße Originalitätsverschluß ist ein nicht überlistbarer und in seinem original verschlossenem Zustand sicher erkennbarer Verschluß.

Der erfindungsgemäße Originalitätsverschluß weist gegenüber Originalitätsverschlüssen mit Brech- oder Zerreißteilen die besonderen Vorteile auf, daß keine Sollbruchstellen zu dimensionieren sind, die möglicherweise nur unter Schwierigkeiten durchbrochen werden können, und daß keine engen Toleranzen beim Werkstoff und der Fertigung eingehalten werden müssen, die durch das korrekte Funktionieren von Sollbruchstellen bedingt sind. Schließlich ergeben sich bei dem erfindungsgemäßen Originalitätsverschluß auch keine abgesplitterten Kleinteile, die den Inhalt der Behältnisse verschmutzen könnten.

Der erfindungsgemäße Originalitätsverschluß läßt sich in leicht erkennbarer Weise einfach öffnen, was beispielsweise bei Verschlüssen mit aufgesiegelten Membranen, mit Aufreißlaschen, mit Aufreißbändern oder mit Einreißstellen nicht immer möglich ist. weil die Angriffsstellen schwer zu finden, schwierig zu ergreifen oder schwer zu betätigen sind. Häufig genug passiert es, daß Aufreißlaschen abreißen und der Verschluß dann durch aufwendige Nacharbeit geöffnet werden muß.

Der erfindungsgemäße Originalitätsverschluß läßt sich ohne zusätzliche Werkzeuge öffnen, die üblicherweise bei Verschlüssen mit Trennmembranen geliefert werden müssen.

## Patentansprüche

1. Originalitätsverschluß für stutzenartige Öffnungen von Behältnissen mit einem Verschlußteil (3), der an seiner Unterseite mit einem ringförmigen Abschnitt (16) versehen ist, dessen unterer Randbereich in einem im Öffnungsbereich der Öffnung gebildeten Ringspalt klemmend gehalten ist,
dadurch gekennzeichnet,
daß der ringförmige Abschnitt (16) sich zu seinem unteren Rand hin konusförmig erweitert oder verengt.

2. Originalitätsverschluß nach Anspruch 1, dadurch gekennzeichnet, daß der ringförmige Abschnitt (16) in einem im wesentlichen komplementär ausgebildeten Ringspalt des Öffnungsbereichs gehalten ist.

3. Originalitätsverschluß nach Anspruch 1, dadurch gekennzeichnet, daß der Verschlußteil (3) mit einem ringförmigen Umfangsabschnitt (16) einen Abschnitt der Innenseite des Öffnungsbereichs der Öffnung oder eines mit diesem verbundenen ringförmigen Zwischenstücks (4) hintergreift, daß der Durchmesser des Umfangsabschnitts des Verschlußteils (3) größer ist als der Innendurchmesser des hintergriffenen Abschnitts.

4. Orginalitätsverschluß nach einem der Ansprüche 1 bis 3, dadurch gekennzeichnet, daß das Verschlußteil (3) kappen- oder hutförmig ausgebildet ist.

5. Originalitätsverschluß nach einem der Ansprüche 3 oder 4, dadurch gekennzeichnet, daß der ringförmige Abschnitt (16) des Verschlußteils (3) eine sich konusförmig erweiternde Umfangswand aufweist, mit der er an einem etwa komplementären innenkonusförmigen Abschnitt des Öffnungsbereichs anliegt.

6. Originalitätsverschluß nach einem der Ansprüche 1 bis 5, dadurch gekennzeichnet, daß ein ringförmiges Einsatzteil (2) vorgesehen ist, das mit dem Abschnitt des Öffnungsbereichs einen den Rand oder die Umfangswandung (16) des Verschlußteils (3) klemmenden Ringspalt begrenzt.

7. Originalitätsverschluß nach Anspruch 1, dadurch gekennzeichnet, daß der Rand oder die Umfangswandung des Verschlußteils (3) in einem Ringspalt festgelegt ist, der zwischen der äußeren Umfangswand eines Abschnitts des Öffnungsbereichs und einem diesen einfassenden Haltering gebildet ist.

8. Originalitätsverschluß nach einem der Ansprüche 1 bis 4, dadurch gekennzeichnet, daß der Umfangsrand des ringförmigen Abschnitts (16) des kappenförmigen Verschlußteils (3) zwischen einem innenkonusförmigen Öffnungsrand eines mit einem Anschlußrohrstück (1) verbundenen muffenartigen Halterings (4) und einem von dessen eingezogenem Rand (14) übergriffenen Zwischenring (2) mit radialer Verschlußwand aus elastomerem Material festgeklemmt ist.

9. Originalitätsverschluß nach Anspruch 8, dadurch gekennzeichnet, daß der Zwischenring (2) einen äußeren durch eine umlaufende Ringschulter (15) abgesetzten Abschnitt (17) besitzt, der mit dem innenkonusförmigen Öffnungsrand einen klemmenden Ringspalt bildet.

10. Originalitätsverschluß nach Anspruch 9, dadurch gekennzeichnet, daß der Abschnitt (17) des Zwischenrings (2) konusförmig ausgebildet ist.

11. Originalitätsverschluß nach einem der Ansprüche 8 bis 10, dadurch gekennzeichnet, daß der Zwischenring (2) zwischen dem eingezogenen Rand (14) des Halterings (4) und der Stirnseite oder einen stirnseitigen Stufe (11) des Anschlußrohrstücks eingespannt ist.

12. Originalitätsverschluß nach einem der Ansprüche 8 bis 11, dadurch gekennzeichnet, daß auf dem Haltering (4) eine Drehkappe (5) aufgesetzt ist, die mit einem mittleren durch eine Ringstufe (21) begrenzten Durchbruch versehen ist, auf die sich das konus- oder kappenförmige Verschlußteil (3) mit einer etwa komplementären Ringstufe (22) mit elastischer Vorspannung abstützt.

13. Originalitätsverschluß nach Anspruch 12, dadurch gekennzeichnet, daß die Drehkappe (5) mit ihrem zylindrischen Umfangsabschnitt den Haltering (4) oder die Öffnung übergreift und sich über eine innere Ringstufe (18) mit in axialer Richtung keil- oder kurvenförmig ansteigenden Abschnitten auf etwa komplementären Abschnitten einer äußeren Ringstufe (19) des Halterings (4) oder der Öffnung abstützt.

## Claims

1. Tamperproof seal for stub-like openings of containers, having a closure part (3) which is provided, on its underside, with an annular portion (16), of which the bottom border region is retained in a clamping manner in an annular gap formed in the region of the opening, characterized in that the annular portion (16) widens or tapers conically in the direction of its bottom border.

2. Tamperproof seal according to Claim 1, characterized in that the annular portion (16) is retained in an essentially complementary annular gap of the opening region.

3. Tamperproof seal according to Claim 1, characterized in that the closure part (3) engages, by way of an annular circumferential portion (16), behind a portion of the inside of the region of the opening or of an annular intermediate element (4) connected thereto, in that the diameter of the circumferential portion of the closure part (3) is larger than the internal diameter of the portion which has a closure part engaging behind it.

4. Tamperproof seal according to one of Claims 1 to 3, characterized in that the closure part (3) is of cap-like or hat-like form.

5. Tamperproof seal according to either of Claims 3 and 4, characterized in that the annular portion (16) of the closure part (3) has a conically widening circumferential wall by way of which it butts against an approximately complementary inner-cone-like portion of the opening region.

6. Tamperproof seal according to one of Claims 1 to 5, characterized in that there is provided an annular insert part (2) which, with the portion of the opening region, bounds an annular gap which clamps the border or the circumferential wall (16) of the closure part (3).

7. Tamperproof seal according to Claim 1, characterized in that the border or the circumferential wall of the closure part (3) is secured in an annular gap which is formed between the outer circumferential wall of a portion of the opening region and a retaining ring surrounding the same.

8. Tamperproof seal according to one of Claims 1 to 4, characterized in that the circumferential border of the annular portion (16) of the cap-like closure part (3) is clamped firmly between an inner-cone-like opening border of a socket-like retaining ring (4), connected to a tubular connection element (1), and an intermediate ring (2) which has the drawn-in border (14) of said retaining ring engaging over it, has a radial closure wall and consists of elastomeric material.

9. Tamperproof seal according to Claim 8, characterized in that the intermediate ring (2) has an outer portion (17) which is reduced by a circumferential annular shoulder (15) and forms a clamping annular gap with the inner-cone-like opening border.

10. Tamperproof seal according to Claim 9, characterized in that the portion (17) of the intermediate ring (2) is of conical form.

11. Tamperproof seal according to one of Claims 8 to 10, characterized in that the intermediate ring (2) is clamped in between the drawn-in border (14) of the retaining ring (4) and the end side, or an end-side step (11), of the tubular connection element.

12. Tamperproof seal according to one of Claims 8 to 11, characterized in that positioned on the retaining ring (4) is a rotary cap (5) which is provided with a central through-passage which is bounded by an annular step (21) on which the conical or cap-like closure part (3) is supported, with elastic prestressing, by way of an approximately complementary annular step (22).

13. Tamperproof seal according to Claim 12, characterized in that the rotary cap (5) engages over the retaining ring (4) or the opening by way of its cylindrical circumferential portion and is supported, via an inner annular step (18) with portions sloping up in wedge or curve form in the axial direction, on approximately complementary portions of an outer annular step (19) of the retaining ring (4) or of the opening.

## Revendications

1. Fermeture protégée contre des manipulations pour des ouvertures en forme de col de récipients avec une pièce de fermeture (3), qui présente à son côté inférieur un tronçon annulaire (16), dont la zone de bord inférieure est retenue avec un serrage dans une fente annulaire formée dans la zone d'ouverture de l'ouverture, caractérisée en cc que le tronçon annulaire (16) s'élargit ou rétrécit d'une manière conique vers son bord inférieur.

2. Fermeture protégée contre des manipulations selon la revendication 1, caractérisée en ce que le tronçon annulaire (16) est retenu dans une fente annulaire de la zone d'ouverture réalisée d'une manière sensiblement complémentaire.

3. Fermeture protégée contre des manipulations selon la revendication 1, caractérisée en ce que la pièce de fermeture (3), avec un tronçon périphérique annulaire (16), passe derrière un tronçon du côté intérieur de la zone d'ouverture de l'ouverture ou d'une pièce intermédiaire annulaire (4) reliée à celle-ci, en ce que le diamètre du tronçon périphérique de la pièce de fermeture (3) est plus grand que le diamètre intérieur du tronçon entouré à l'arrière.

4. Fermeture protégée contre des manipulations selon l'une des revendications 1 à 3, caractérisée en ce que la pièce de fermeture (3) est réalisée en forme de capuchon ou de chapeau.

5. Fermeture protégée contre des manipulations selon l'une des revendications 3 ou 4, caractérisée en ce que le tronçon annulaire (16) de la pièce de fermeture (3) présente une paroi périphérique s'élargissant d'une manière conique, avec laquelle il s'applique à un tronçon en forme de cône interne à peu près complémentaire de la zone d'ouverture.

6. Fermeture protégée contre des manipulations selon l'une des revendications 1 à 5, caractérisée en ce qu'il est prévu une pièce d'insertion annulaire (2) qui délimite avec le tronçon de la zone d'ouverture une fente annulaire serrant le bord ou la paroi périphérique (16) de la pièce de fermeture (3).

7. Fermeture protégée contre des manipulations selon la revendication 1, caractérisée en ce que le bord ou la paroi périphérique de la pièce de fermeture (3) est fixé dano une fente annulaire qui est formée entre la paroi périphérique extérieure d'un tronçon de la zone d'ouverture et une bague de retenue bordant celle-ci.

8. Fermeture protégée contre des manipulations selon l'une des revendications 1 à 4, caractérisée en ce que le bord périphérique du tronçon annulaire (16) de la pièce de fermeture (3) en forme de capuchon est serrée entre un bord d'ouverture en forme de cône interne d'une bague de retenue (4) en forme de manchon reliée à la tubulure de raccordement (1) et une bague intermédiaire (2) sur laquelle passe le bord rentré (14) de celle-ci, à paroi de fermeture radiale en matériau élastomère.

9. Fermeture protégée contre des manipulations selon la revendication 8, caractérisée en ce que la bague intermédiaire (2) possède un tronçon extérieur (17) étagé par un épaulement annulaire (15) s'étendant tout autour qui forme avec le bord d'ouverture en forme de cône interne une fente annulaire de serrage.

10. Fermeture protégée contre des manipulations selon la revendication 9, caractérisée en ce que le tronçon (17) de la bague intermédiaire (2) est réalisé en une forme conique.

11. Fermeture protégée contre des manipulations selon l'une des revendications 8 à 10, caractérisée en ce que la bague intermédiaire (2) est serrée entre le bord rentré (14) de la bague de retenue (4) et le côté frontal ou un gradin (11) côté frontal de la tubulure de raccordement.

12. Fermeture protégée contre des manipulations selon l'une des revendications 8 à 11, caractérisée en ce qu'il est placé sur la bague de retenue (4) un capuchon tournant (5) qui est pourvu d'une rupture médiane délimitée par un gradin annulaire (21) sur lequel s'appuie la pièce de fermeture (3) en forme de cône ou de capuchon avec un gradin annulaire (22) à peu près complémentaire, avec une précontrainte élastique.

13. Fermeture protégée contre des manipulations selon la revendication 12, caractérisée en ce que le capuchon tournant (5), avec son tronçon périphérique cylindrique, passe sur la bague de retenue (4) ou l'ouverture et s'appuie par un gradin annulaire interne (18) avec des tronçons remontant dans la direction axiale en forme de coin ou de courbe sur des tronçons à peu près complémentaires d'un gradin annulaire extérieur (19) de la bague de retenue (4) ou de l'ouverture.
